# FASCICULE DE BREVET EUROPEEN

(11) **EP 1 522 378 B1**
(45) Date de publication et mention de la délivrance du brevet: **09.12.2009**
(21) Numéro de dépôt: 04292338.3
(22) Date de dépôt: 01.10.2004
(51) Int. Cl.: B23Q 1/62, B24B 41/00

(54) **Machine-outil à 5 axes d'usinage avec système de taillage de meule en continu**
Fünfachsige Werkzeugmaschine mit fortlaufender Schleifscheibenabrichtvorrichtung
Five axis machine tool with continuous grinding wheel dressing device

(30) Priorité: 07.10.2003 FR 0311710
(43) Date de publication de la demande: 13.04.2005
(73) Titulaire: SFERIC STELLITE, 41500 Menars (FR)
(72) Inventeur: Cousin, Thierry, 41500 Menars (FR)
(74) Mandataire: Debay, Yves

(56) Documents cités:
- EP-A- 0 712 682
- EP-A- 1 184 134
- CA-A- 2 356 497

## Description

La présente invention concerne le domaine de la fabrication de pièces usinées avec précision. L'invention concerne plus particulièrement une machine-outil à 5 axes d'usinage avec système de taillage de meule en continu.

Il est connu dans l'art antérieur un système de taillage de meule sur tête et en continu selon lequel une molette, de la forme que l'on désire donner à la pièce, taille une meule qui usine elle-même la pièce, pour produire des pièces avec une bonne finition et une bonne précision. Ce système a été adapté dans l'art antérieur à des rectifieuses comportant jusqu'à quatre degrés de liberté d'usinage, aussi appelés axes d'usinage. Le fait de ne comporter que jusqu'à quatre axes d'usinage empêche d'utiliser la machine outil pour la production de pièces de formes complexes.

D'autres machines-outils de découpe tridimensionnelle, comme à fraise, utilisées pour la production de pièces de formes complexes, peuvent travailler avec plus de 4 axes d'usinage mais n'ont pas une finition et une précision optimales et il est souvent nécessaire de retravailler les pièces usinées par ces machines avec des rectifieuses. Dans l'art antérieur, les machines à 4 axes d'usinage ou plus ne sont pas adaptées pour usiner tout en taillant la meule en continu.

La présente invention a pour but de pallier certains inconvénients de l'art antérieur en proposant une machine-outil permettant d'usiner par taillage de meule sur tête et en continu une pièce de forme quelconque selon 5 axes d'usinage.

Ce but est atteint par une machine-outil destinée à usiner une pièce à formes complexes par taillage de meule sur tête et en continu conformément à la revendication 1.

Des variantes de réalisation d'une telle machine-outil sont définies dans les sous-revendications 2 à 16.

D'autres particularités et avantages de la présente invention apparaîtront plus clairement à la lecture de la description ci-après, faite en référence aux dessins annexés, dans lesquels :
- la figure 1 représente de manière schématique et en perspective un mode de réalisation d'une machine-outil selon l'invention,
- la figure 2 représente une vue de profil du berceau équipé du support porte-pièce et de la potence de maintien de la pièce,
- la figure 3 représente l'usinage de la pièce réalisé par la meule, et le taillage de la meule réalisé par la molette,
- la figure 4 représente une vue de face du système de taillage. L'invention va maintenant être décrite en référence aux figures 1 et 2.

Comme illustré à la figure 1, la machine-outil comporte un bâti (B) et un berceau (6) mobile pourvu d'un support porte-pièce (4). Le support porte-pièce (4) est entraîné en rotation autour d'un premier axe (A1) par des premiers moyens d'entraînement incorporés dans le berceau (6). Dans le mode de réalisation de la figure 1, un assemblage (5) avec potence (51 ) est fixé au berceau (6) pour assurer le maintien en position de la pièce (3) à usiner. L'assemblage (5) comporte des moyens de réglage (52) en hauteur de la potence (51) pour maintenir une extrémité (50) dite supérieure de la pièce (3) par l'intermédiaire d'une pointe (5) située à l'extrémité libre de la potence (51 ). La pièce est serrée entre le support porte-pièce (4), constituée par exemple d'une poupée, et la pointe (50). La potence (51) peut être déplacée vers le support porte-pièce (4) par coulissement sur un rail (52), de manière à positionner la pointe (5) en appui contre la pièce (3) et effectuer le serrage de la pièce. Des éléments de vissage, calage ou serrage, insérables à différents niveaux de hauteur sur les rails (52), peuvent permettre de régler précisément la hauteur de la pointe (50). Des moteurs électriques ou vérins peuvent permettre le réglage en hauteur de la pointe (50). La potence (51) est par exemple de dimensions adaptées pour que la pointe (50) soit placée à la verticale du support porte-pièce (4) lorsque le berceau (6) est en position horizontale. Le support port-pièce (4) entraîne en rotation dans les deux sens la pièce (3) suivant le premier axe (A1 ) passant par la pointe (50).

Le berceau (6) mobile est entraîné en rotation par des seconds moyens d'entraînement solidaires du bâti (B) suivant un deuxième axe (A2) qui est horizontal. Le berceau (6) peut par exemple se balancer entre deux positions limites de part et d'autre du plan vertical passant par le deuxième axe (A2), par un mouvement de rotation autour de cet axe horizontal (A2). Comme illustré à la figure 2, tandis que le berceau pivote autour du deuxième axe (A2), l'axe de rotation (A1 ) du support porte-pièce (4) reste dans un plan vertical (P1) perpendiculaire à l'axe de rotation (A2) du berceau. Des panneaux (P) ou cloisons de sécurité peuvent être disposées le long des flancs du berceau (6). En variante le berceau (6) peut être entouré d'une enceinte de sécurité.

Les premiers moyens d'entraînement pour le support porte-pièce (4) peuvent comporter un arbre (40) directement actionné par un moteur électrique (M1). L'arbre de rotation (40) est par exemple relié au support porte-pièce (40), aligné avec le support porte-pièce et la pointe (50) selon le premier axe (A1). Ce moteur électrique (M1) est placé à l'intérieur du berceau (6), dont l'épaisseur (61) est par exemple de l'ordre de 30 centimètres. Dans l'exemple de la figure 2, l'arbre de rotation (40) fait tourner un plateau (45) auquel est fixé le support porte-pièce (4). Les seconds moyens d'entraînement sont reliés à un élément de motorisation (M2) incorporé dans le bâti (B) pour faire pivoter le berceau (6) entre les deux positions limites (non représentées). Le berceau (6) peut être suspendu par l'intermédiaire d'un ou deux paliers.

Dans un mode de réalisation de l'invention, un module de calcul (7) de la position de la pièce (3) prend en compte en permanence des données représentatives des mouvements de rotation réalisés par les premiers et seconds moyens d'entraînement. Ce module de calcul (7) peut être relié directement à l'élément de motorisation (M2) des seconds moyens d'entraînement et recevoir, à intervalle régulier ou de manière continue, des données issues d'un capteur indiquant la position du support porte-pièce (4) mis en rotation par les premiers moyens d'entraînement. Le module de calcul (7) est relié à un organe de commande central (non représenté) destiné à commander les premiers et seconds moyens d'entraînement pour faire évoluer l'orientation de la pièce (3) pour permettre son usinage en fonction d'un programme d'usinage correspondant à la forme de pièce souhaitée. Le module de calcul (7) permet la réalisation d'un asservissement des premiers et seconds moyens d'entraînement. Autrement dit, le couplage de l'organe central de commande avec ce module de calcul (7) de la position de la pièce permet de commander et d'ajuster si besoin les commandes réalisées par l'organe central de commande pour les premiers et seconds moyens d'entraînement, de manière à obtenir une orientation contrôlée de la pièce (3) à usiner. Le module de calcul (7) permet ainsi de contrôler la bonne réalisation du programme. L'organe central de commande peut par exemple immédiatement interrompre l'usinage dès que les données d'orientation de la pièce obtenues par le module de calcul (7) ne correspondent pas aux prévisions du programme.

Comme représenté sur la figure 1, la machine-outil comporte un système d'usinage (S) pourvu d'une meule (2) pour usiner la pièce (3) et d'une molette (1) de profilage pour tailler la meule (2). Le système d'usinage est solidaire du bâti (B) et comprend une structure porteuse (100) mobile en translation selon trois axes (X, Y, Z). Dans le mode de réalisation préféré de l'invention, la structure porteuse (100) reste droite, l'axe (21) de la meule (2) et l'axe (10) de la molette (1) étant maintenus verticaux. Dans l'exemple de la figure 1, cette structure porteuse (100) est positionnée au-dessus du berceau (6) et rattachée au bâti (B) par un système à trois glissières croisées (101, 102, 103). Les mouvements de translation du système d'usinage (S) sont réalisés selon les trois axes perpendiculaires des glissières (101, 102, 103), respectivement selon un axe horizontal (Z) longitudinal par rapport au berceau(6), selon un axe horizontal transversal (X) par rapport au berceau (6) et selon un axe vertical (Y). Dans un mode de réalisation, les glissières (101, 102, 103) peuvent être équipées d'éléments moto réducteurs, des vérins ou système de déplacement équivalent pour modifier le positionnement de la structure porteuse (100) par rapport à la pièce (3) à usiner. Les éléments moto réducteurs ou équivalents sont actionnés par l'organe central de commande suivant le programme d'usinage continu. D'autres organes de déplacement en translation d'un type connu peuvent naturellement être envisagés pour ajuster le positionnement de la structure porteuse (100).

L'invention va à présent être décrite en liaison avec les figures 1 et 3.

La structure porteuse (100) est équipée d'une broche principale (21) pour faire tourner la meule (2). Un dispositif tournant (12) rattaché à la structure porteuse et pourvu d'une broche secondaire (11) solidaire de la molette (1) se déplace autour de l'axe de rotation (20) de la meule (2). La molette de profilage (1) peut tourner autour de la meule (2) pendant l'usinage d'une pièce (3) ayant des formes complexes, la position de la meule (2) pouvant ainsi évoluer sans que la molette (1 ) ne constitue un obstacle.

Cette molette de profilage (1), comme illustrée à la figure 3, comporte un profil (13) déterminé complémentaire du profil (23) de la meule (2). La molette (1 ) peut être entraînée en rotation avec la broche secondaire (11 ) par l'intermédiaire d'un moteur électrique ou pneumatique à vitesse réglable. La meule (2) creuse dans la pièce (3) une gorge (30) de section complémentaire au profil (23) de la meule (2). On comprend dès lors, comme représenté à la figure 3, que la gorge (30) de la pièce (3) a la même section que le profil (13) de la molette (1). Dans le mode de réalisation préféré de l'invention, cette molette (1) est diamantée.

L'invention va maintenant être décrite en référence aux figures 1 et 4.

Dans un mode de réalisation de l'invention, la broche secondaire (11) est électrique ou pneumatique et montée sur une équerre (110). Le dispositif tournant (12) comprend des moyens de déplacement en translation de cette équerre (110) pour positionner la molette (1) contre la meule (2). Ainsi, le dispositif tournant (12) qui supporte la broche secondaire (11) comporte par exemple des rails de guidage (111) de l'équerre (110). Un système de vis sans fin (120, 124) ou système analogue permet de commander en déplacement l'équerre (110), de façon à régler la distance entre l'axe (10) de la molette (1) et l'axe (20) de la meule (2), soit pour rapprocher la molette (1) de l'axe (20) de la meule (2) au fur et à mesure de l'usure de la meule (2), soit pour éloigner la molette (1) de l'axe (20) de la meule lors du changement de la meule (2) ou de la molette (1). La présence d'une vis sans fin (120) assure un réglage de grande précision. Le rail de guidage (111) peut être muni d'une règle de mesure pour connaître l'éloignement de la molette (1) par rapport à l'axe (20) de la meule et pouvoir ainsi calculer en temps réel le rayon de la meule (2). Le rail (111) est fixé sur le dispositif tournant (12) qui peut pivoter autour de l'axe (20) de la meule (2).

La broche principale (21) est entraînée en rotation par un moteur électrique ou pneumatique à vitesse réglable. Ce moteur (non représenté) peut être pourvu de moyens d'inverser le sens de rotation de la broche principale (21). Dans un mode de réalisation de l'invention, le dispositif tournant (12) est entraîné en rotation autour de l'axe de la meule (2) par l'intermédiaire de troisièmes moyens d'entraînement. Comme illustré aux figures 1 et 4, ces troisièmes moyens d'entraînement peuvent comporter un engrenage formé par une roue dentée centrale (122) dont l'axe est confondu avec l'axe (20) de la meule (2) et une roue dentée périphérique (123) solidaire du dispositif tournant (12) portant la molette (1). En variante, ces troisièmes moyens d'entraînement comprennent un système à poulie et courroie crantée.

Dans une première variante de réalisation, un élément motorisé à commande numérique est asservi par un système de contrôle d'une position dite de référence représentative de la position de l'axe (20) de la meule (2), pour permettre de faire tourner la roue dentée périphérique (123) autour de la roue dentée centrale (122) dans un sens quelconque de rotation en fonction de la position de référence. Le système de contrôle (non représenté) actionne une commande numérique pour que l'élément motorisé desdits troisièmes moyens d'entraînement déplace la roue périphérique (123), de telle sorte que le dispositif tournant (12) occupe une position angulaire par rapport à l'axe (20) de la meule (2) de façon à conserver un angle de sécurité (24) évitant collision entre la molette (1 ), la pièce à usiner (3) et les organes machine, tout en permettant l'arrosage optimisé de la pièce (3) et la meule (2) par au moins une buse (25) d'arrosage. La buse (25) est couplée à un sabot d'arrosage. L'angle de sécurité (24) est géré par exemple directement par un paramètre du programme d'usinage.

On comprend que pendant l'usinage en continu de la pièce (3), tandis que le programme d'usinage est appliqué par l'intermédiaire de l'organe central de commande, le système de contrôle commandera au dispositif tournant (12) de se déplacer à chaque fois que l'angle de sécurité (24) de la molette (1) n'est plus respecté. De cette manière la molette (1) est en effet déplacée de façon à ce qu'il n'y ait pas de contact entre la pièce (3), la molette (1), et les organes machine. Dans une seconde variante de réalisation de l'invention, c'est l'organe central de commande qui actionne les déplacements du dispositif tournant (12), en fonction de l'évolution du programme d'usinage prédéterminé. L'angle de position de la molette (1) peut ainsi être asservi et commandé numériquement. Des données du module de calcul (7), représentatives des mouvements de rotation réalisés par les premiers et seconds moyens d'entraînement, peuvent aussi être prises en compte par l'organe central de commande pour l'actionnement du dispositif tournant (12).

L'organe central de commande peut consister en un système de commande numérique qui permet par exemple, en connaissant la distance de la molette (1) par rapport à l'axe (20) de la meule (2), de calculer le rayon de la meule et de compenser son usure en rapprochant la pièce (3) de l'axe (20) de la meule (2) de la même distance qu'il rapproche la molette (1) de l'axe (20) de la meule (2). Dans un mode de réalisation de l'invention, les vitesses des moteurs des broches (11, 21) de la molette (1) et de la meule (2) peuvent être asservies.

Dans un mode de réalisation de l'invention, un système d'arrosage est prévu pour éviter l'échauffement des outils. Le système d'arrosage (non représenté) est par exemple rattaché au dispositif tournant (12) pour arroser la pièce (3). L'orientation de l'ouverture d'arrosage étant tournée vers la meule (2), la pièce à usiner (3) sera constamment arrosée puisque le dispositif tournant suivra les déplacements de la pièce (3).

La meule (2) est faite de cristaux abrasifs. Les moteurs utilisés pour entraîner en rotation le support de la molette autour de l'axe (20) de la meule, le support porte-pièce (4), le berceau (6) et pour déplacer l'équerre (110) de la molette sont de préférence électriques. Les moteurs utilisés pour entraîner en rotation la broche (21) de la meule (2) et la broche (11) de la molette (1) sont de préférence électriques ou pneumatiques. Les autres éléments de la machine peuvent être chacun fait d'acier, d'alliage ou de céramique dur ou d'acier, d'alliage ou de céramique dur et à faible coefficient de dilatation comme de l'invar pour augmenter la précision de l'ensemble.

Les meules sont des outils normalement utilisés pour les finitions et les rectifications à cause de leur grande précision. Un des avantages de l'invention est d'usiner en continu avec une très grande précision une pièce (3) et de ne pas nécessiter de rectification ou de finition supplémentaire.

Par la configuration des axes de mouvement de la pièce (3) et comme la molette (1) peut être déplacée de façon à rester à l'opposé du point de contact entre la meule (2) et la pièce (3), n'importe quel point de la pièce (3) peut être présenté sous n'importe quel angle à la meule (2). Un autre avantage de l'invention est donc de permettre d'usiner des gorges (30) avec une très grande précision suivant tous les angles et ainsi de fabriquer des pièces de formes complexes. L'invention offre la possibilité d'effectuer des usinages par exemple circulaires en continu.

Le fait de pouvoir faire tourner le système d'usinage (S) autour de l'outil d'usinage permet dans une position déterminée du système d'usinage (S) d'aller chercher avec la tête, dans un magasin porte-outils disposé à proximité, l'outil à placer sur l'axe de la broche principale porte-meule.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Machine-outil destinée à usiner une pièce (3) à formes complexes par taillage de meule sur tête et en continu, comprenant un bâti, un système d'usinage (S) comprenant une structure porteuse mobile en translation selon trois axes et pourvu d'une meule (2) pour usiner une pièce (3) et un berceau mobile positionnant la pièce (3) à usiner et entraîné en rotation par des moyens d'entraînement suivant un axe horizontal perpendiculaire **caractérisée en ce que** d'une part la pièce (3) à usiner est montée sur un support porte-pièce entraîné en rotation par des moyens d'entraînement propres au support porte-pièce autour d'un axe inclus dans un plan vertical, ces moyens d'entraînement étant incorporés dans le berceau (6) mobile qui positionne la pièce (3) à usiner, et **en ce que** d'autre part le système d'usinage comprend une molette (1) de profilage pour tailler la meule (2), de sorte que la structure porteuse étant solidaire du bâti et équipée d'une broche principale pour faire tourner la meule (2), un dispositif tournant rattaché à la structure porteuse et pourvu d'une broche secondaire solidaire de la molette (1) se déplace autour de l'axe de rotation (20) de la meule (2).

2. Machine-outil selon la revendication 1, dans lequel l'axe (21) de la meule (2) et l'axe (10) de la molette (1) sont maintenus verticaux, le dispositif tournant comprenant des moyens de déplacement en translation d'un support de la broche secondaire pour positionner la molette (1) contre la meule (2).

3. Machine-outil selon la revendication 2, dans lequel les moyens de déplacement en translation comprennent des rails (111) de guidage du support de la broche secondaire et un système à vis sans fin (120, 124) pour régler la distance entre l'axe (10) de la molette (1) et l'axe (20) de la meule (2).

4. Machine-outil selon l'une quelconque des revendications 1 à 3, dans iequei un assembiage (5) avec potence (51) est fixé au berceau (6) et comporte des moyens de réglage en hauteur de la potence (51) pour maintenir une extrémité dite supérieure de la pièce (3) par l'intermédiaire d'une pointe (5) située à l'extrémité libre de la potence.

5. Machine-outil selon la revendication 4, dans lequel les premiers moyens d'entraînement comportent un élément de motorisation (M1) et un arbre de rotation (40) relié au support porte-pièce (4), l'arbre de rotation, le support porte-pièce et la pointe (5) à l'extrémité de la potence (51) étant alignés suivant ledit premier axe (A1).

6. Machine-outil selon l'une quelconque des revendications 1 à 5, dans lequel la structure porteuse du système d'usinage (S), positionnée au-dessus du berceau, est rattachée au bâti (B) par un système à trois glissières croisées, les mouvements de translation du système d'usinage (S) selon les trois axes perpendiculaires des glissières étant actionnés par un organe central de commande suivant un programme d'usinage continu prédéterminé.

7. Machine-outil selon l'une quelconque des revendications 1 à 6, dans lequel les seconds moyens d'entraînement, solidaires du bâti (B), sont reliés à un élément de motorisation (M2) pour faire pivoter le berceau (6) entre deux positions limites de part et d'autre du plan vertical passant par le deuxième axe (A2) horizontal.

8. Machine-outil selon l'une quelconque des revendications 1 à 7, dans lequel le dispositif tournant est entraîné en rotation autour de l'axe de la meule (2) par l'intermédiaire de troisièmes moyens d'entraînement commandés et asservis par un système de contrôle d'une position dite de référence représentative de la position de l'axe (20) de la meule (2), le système de contrôle actionnant les troisièmes moyens d'entraînement pour que le dispositif tournant (12) occupe une position angulaire par rapport à l'axe (20) de la meule (2) de façon à conserver un angle de sécurité (24) évitant collision entre la molette (1), la pièce à usiner (3) et les organes machine, tout en permettant l'arrosage optimisé de la pièce (3) et la meule (2) par au moins une buse (25) d'arrosage.

9. Machine-outil selon la revendication 6 ou 7, dans lequel le dispositif tournant (12) est entraîné en rotation autour de l'axe (20) de la meule (2) par l'intermédiaire de troisièmes moyens d'entraînement commandés par l'organe central de commande.

10. Machine-outil selon la revendication 8 ou 9, dans lequel les troisièmes moyens d'entraînement comportent soit un engrenage formé par une roue dentée centrale (122) dont l'axe est confondu avec l'axe (20) de la meule (2) et une roue dentée périphérique (123) solidaire du dispositif tournant (12) portant la molette (1), soit un système à poulie et courroie crantées.

11. Machine-outil selon la revendication 10, dans lequel un élément motorisé à commande numérique et asservi par le système de contrôle de la position de référence est agencé pour faire tourner la roue dentée périphérique (123) autour de la roue dentée centrale (122) dans un sens quelconque de rotation en fonction de la position de référence.

12. Machine-outil selon la revendication 10, dans lequel un élément motorisé à commande numérique et asservi par l'organe central de commande est agencé pour faire tourner la roue dentée périphérique (123) autour de la roue dentée centrale (122) dans un sens quelconque de rotation en fonction du programme d'usinage.

13. Machine-outil selon l'une quelconque des revendications 1 à 12, dans lequel la broche principale (21) est entraînée en rotation par un moteur électrique à vitesse réglable et pourvu de moyens d'inverser le sens de rotation.

14. Machine-outil selon l'une quelconque des revendications 1 à 13, dans lequel la molette (1) de profilage est diamantée et entraînée en rotation par la broche secondaire (20) par l'intermédiaire d'un moteur électrique ou pneumatique à vitesse réglable.

15. Machine-outil selon l'une quelconque des revendications 1 à 14, dans lequel un système d'arrosage est rattaché au dispositif tournant (12) pour arroser la pièce (3).

16. Machine-outil selon l'une quelconque des revendications 6 à 15, dans lequel l'organe central de commande est couplé à un module de calcul (7) de la position de la pièce (3) pour commander et asservir les premiers et seconds moyens d'entraînement, de manière à obtenir une orientation de la pièce (3) permettant son usinage suivant le programme correspondant à la forme de pièce souhaitée.

## Claims

1. Machine tool intended for machining a workpiece (3) of complex shape by head-mounted and continuous grinding wheel cutting, comprising a frame, a machining system (S) comprising a carrier structure that is mobile in translation along three axes and provided with a grinding wheel (2) for machining a workpiece (3) and a mobile cradle positioning the workpiece (3) to be machined and driven in rotation by drive means about a perpendicular horizontal axis **characterised in that**, on the one hand, the workpiece (3) to be machined is mounted on a workpiece holder rotated by drive means specific to the workpiece holder about an axis included in a vertical plane, these drive means being incorporated in the mobile cradle (6), which positions the workpiece (3) to be machined, and **in that**, on the other hand, the machining system comprises a forming cutter wheel (1) for cutting the grinding wheel (2), such that, the carrier structure being integral with the frame and equipped with a main spindle for turning the grinding wheel (2), a turning device attached to the carrier structure and provided with a secondary spindle integral with the cutter wheel (1) is displaced about the axis of rotation (20) of the grinding wheel (2).

2. Machine tool according to Claim 1, in which the axis (21) of the grinding wheel (2) and the axis (10) of the cutter wheel (1) are held vertical, the turning device comprising means of displacement in translation of a support of the secondary spindle in order to position the cutter wheel (1) against the grinding wheel (2).

3. Machine tool according to Claim 2, in which the means of displacement in translation comprise guide rails (111) for supporting the secondary spindle and an endless screw system (120,124) for regulating the distance between the axis (10) of the cutter wheel (1) and the axis (20) of the grinding wheel (2).

4. Machine tool according to any one of Claims 1 to 3, in which an assembly (5) with a cross arm (51) is fixed to the cradle (6) and includes means for adjusting the height of the cross arm (51) in order to hold what is known as an upper end of the workpiece (3) by means of a nib (5) located at the free end of the cross arm.

5. Machine tool according to Claim 4, in which the first drive means include a motorisation element (M1) and a rotation shaft (40) connected to the workpiece holder (4), the rotation shaft, the workpiece holder and the nib (5) at the end of the cross arm (51) being aligned along said first axis (A1).

6. Machine tool according to any one of Claims 1 to 5, in which the carrier structure of the machining system (8), positioned above the cradle, is attached to the frame (B) by a system with three intersecting sliders, the translatory movements of the machining system (S) along the three perpendicular axes of the sliders being actuated by a central control member according to a predetermined continuous machining program.

7. Machine tool according to any one of Claims 1 to 6, in which the second drive means, integral with the frame (B), are connected to a motorisation element (M2) in order to pivot the cradle (6) between two limiting positions on either side of the vertical plane passing through the second, horizontal axis (A2).

8. Machine tool according to any one of Claims 1 to 7, in which the turning device is driven in rotation about the axis of the grinding wheel (2) by means of third drive means controlled and driven by a system for controlling what is known as a reference position representing the position of the axis (20) of the grinding wheel (2), the control system actuating the third drive means so that the turning device (12) occupies an angular position relative to the axis (20) of the grinding wheel (2) so as to preserve an angle of safety (24) avoiding a collision between the cutter wheel (1), the workpiece (3) to be machined and the machining members, while allowing optimised liquid cooling of the workpiece (3) and the grinding wheel (2) by at least one cooling nozzle (25).

9. Machine tool according to Claim 6 or 7, in which the turning device (12) is driven in rotation about the axis (20) of the grinding wheel (2) by means of third drive means controlled by the central control member.

10. Machine tool according to Claim 8 or 9, in which the third drive means include either gears formed by a central toothed wheel (122), the axis of which is the same as the axis (20) of the grinding wheel (2) and a peripheral toothed wheel (123) integral with the turning device (12) carrying the cutter wheel (1), or a toothed belt and pulley system.

11. Machine tool according to Claim 10, in which a numerically controlled motorised element driven by the system for controlling the reference position is arranged so as to turn the peripheral toothed wheel (123) about the central toothed wheel (122) in any direction of rotation as a function of the reference position.

12. Machine tool according to Claim 10, in which a numerically controlled motorised element driven by the central control member is arranged so as to turn the peripheral toothed wheel (123) about the central toothed wheel (122) in any direction of rotation as a function of the machining program.

13. Machine tool according to any one of Claims 1 to 12, in which the main spindle (21) is driven in rotation by an adjustable-speed electric motor and provided with means for reversing the direction of rotation.

14. Machine tool according to any one of Claims 1 to 13, in which the forming cutter wheel (1) is a diamond wheel and is driven in rotation by the secondary spindle (20) by means of an adjustable-speed electric motor or air motor.

15. Machine tool according to any one of Claims 1 to 14, in which a liquid cooling system is attached to the turning device (12) for cooling the workpiece (3).

16. Machine tool according to any one of Claims 6 to 15, in which the central control member is coupled to a module (7) for calculating the position of the workpiece (3) in order to control and drive the first and second drive means, so as to obtain an orientation of the workpiece (3) allowing it to be machined according to the program corresponding to the desired shape for the workpiece.

## Patentansprüche

1. Werkzeugmaschine, die dazu vorgesehen ist, ein Stück (3) mit einer komplexen Form durch umgekehrtes und fortlaufendes Schleifscheibenabrichten zu verarbeiten, mit
einem Gehäuse,
einem Verarbeitungssystem (S), das einen tragenden Aufbau aufweist, der in drei Achsen translationsbeweglich ist, und mit einer Schleifscheibe (2), zum Bearbeiten eines Stück (3) versehen ist,
und einem beweglichen Gestell, das das Arbeitsstück (3) positioniert, und entlang einer senkrechten, horizontalen Achse mit Antriebsmitteln zur Rotation angetrieben wird,
**dadurch gekennzeichnet, dass** einerseits das Arbeitsstück (3) auf einem Stütz-Werkstückträger angebracht ist, der mit einem für den Stütz-Werkstückträger geeigneten Antriebsmittel um eine in einer vertikalen Ebene liegende Achse zur Rotation angetrieben wird,
wobei das Antriebsmittel in das bewegliche Gestell (6), das das Arbeitsstück (3) positioniert, eingebaut ist, und dass andererseits die Verarbeitungsvorrichtung ein Profilierungsrändelrad aufweist, zum Abrichten der Schleifscheibe (2), so dass der tragende Aufbau mit dem Gehäuse verbunden ist und mit einem Hauptzapfen ausgestattet ist, um die Schleifscheibe (2) zu drehen, wobei sich eine drehbare Vorrichtung, die an den tragenden Aufbau anschließt und mit einem zweiten Zapfen versehen ist, der mit dem Rändelrad (1) verbunden ist, um die Rotationsachse (20) der Schleifscheibe (2) herum bewegt.

2. Werkzeugmaschine gemäß Anspruch 1, in der die Achse (21) der Schleifscheibe (2) und die Achse (10) des Rändelrads (1) vertikal angeordnet sind, wobei die drehbare Vorrichtung ein Verschiebungsmittel zur Translation einer Auflage des zweiten Zapfens aufweist, zum Positionieren des Rändelrads (1) relativ zu der Schleifscheibe (2).

3. Werkzeugmaschine gemäß Anspruch 2, in der das Verschiebungsmittel zur Translation Leitschienen (111) für die Auflage des zweiten Zapfens, und ein Gewindestangensystem (120, 124), zum Regulieren des Abstands zwischen der Achse (10) des Rändelrads (1) und der Achse (20) der Schleifscheibe (2), aufweist.

4. Werkzeugmaschine gemäß einem der Ansprüche 1 bis 3, in der ein Aufbau (5) mit einem Träger (51) auf dem Gestell (6) befestigt ist und die ein Einstellmittel für die Höhe des Trägers (51) aufweist, um ein oberes Ende des Stücks (3) mittels einer Spitze (5), die sich an dem freien Ende des Trägers befindet, zu halten.

5. Werkzeugmaschine gemäß Anspruch 4, in der das erste Antriebsmittel ein Motorisierungselement (M1) und eine Rotatienswelle (40) aufweist, die mit der Werkstückauflage (4) verbunden ist, wobei die Rotationswelle, die Werkstückauflage und die Spitze (5) an dem Ende des Trägers (51) entlang der ersten Achse (A1) ausgerichtet sind.

6. Werkzeugmaschine gemäß einem der Ansprüche 1 bis 5, in der sich der tragende Aufbau des Verarbeitungssystems (S), das oberhalb des Gestells positioniert ist, durch ein System aus drei gekreuzten Laufschienen an das Gehäuse (B) angeschlossen ist, wobei die Translationsbewegungen des Verarbeitungssystems (S) entlang der drei senkrechten Achsen der Laufschienen durch eine zentrale Steuereinheit gehandhabt werden, die einem vorgegebenen, fortlaufenden Verarbeitungsprogramm folgt.

7. Werkzeugmaschine gemäß einem der Ansprüche 1 bis 6, in der das zweite Antriebsmittel, das mit dem Gehäuse (B) verbunden ist, mit einem Motorisierungselement (M2) verbunden ist, um das Gestell (6) zum Schwenken zwischen zwei Grenzpositionen, beiderseits einer vertikalen Ebene, die durch die horizontale zweite Achse (A2) verläuft, zu bringen.

8. Werkzeugmaschine gemäß einem der Ansprüche 1 bis 7, in der die drehbare Vorrichtung durch ein drittes Antriebsmittel, das von einem Kontrollsystem gesteuert und eingestellt wird, aus einer Position, die als repräsentative Referenz der Achse (20) der Schleifscheibe (2) bezeichnet wird, um die Achse der Schleifscheibe (2) herum rotierend angetrieben ist,
wobei das Kontrollsystem die dritten Antriebsmittel so steuert, dass die drehbare Vorrichtung (12) gegenüber der Achse (20) der Schleifscheibe (2) eine derartige winkelförmige Position einnimmt, dass ein Sicherheitswinkel (24) bewahrt wird, der ein Zusammenstoßen des Rändelrads (1), des Werkstücks (3) und der Maschinenbauteile verhindert, wobei ein optimiertes Abbrausen des Stücks (3) und der Schleifscheibe (2) durch mindestens eine Waschdüse (25) ermöglicht wird.

9. Werkzeugmaschine gemäß einem der Ansprüche 6 oder 7, in der die bewegliche Vorrichtung (12) mittels einem dritten Antriebsmittel, das von dem zentralen Steuerelement angesteuert wird, rotierend um die Achse (20) der Schleifscheibe (2) angetrieben wird.

10. Werkzeugmaschine gemäß einem der Ansprüche 8 oder 9, in der das dritte Antriebsmittel entweder ein Getriebe aufweist, das aus einem zentralen Zahnrad (122), dessen Achse mit der Achse (20) der Schleifscheibe (2) zusammenfällt, und einem peripheren Zahnrad (123) gebildet wird, das mit der drehbaren Vorrichtung (12), die das Rändelrad (1) trägt, verbunden ist, oder ein System aus Antriebsscheibe und Zahnriemen.

11. Werkzeugmaschine gemäß Anspruch 10, in der ein motorisiertes Element, das numerisch gesteuert und von dem Kontrollsystem der Referenzposition eingestellt wird, derart angeordnet ist, dass es das periphere Zahnrad (123) um das zentrale Zahnrad (122) herum, in beliebiger Drehrichtung, abhängig von der Referenzposition, drehen lässt.

12. Werkzeugmaschine gemäß Anspruch 10, in der ein motorisiertes Element, das numerisch gesteuert und von dem zentralen Steuersystem eingestellt wird, derart angeordnet ist, dass es das periphere Zahnrad (123) um das zentrale Zahnrad (122) herum, in beliebiger Drehrichtung, abhängig von dem Verarbeitungsprogramm, drehen lässt.

13. Werkzeugmaschine gemäß einem der Ansprüche 1 bis 12, in der der Hauptzapfen (21) durch einen Elektromotor mit verstellbarer Geschwindigkeit zur Rotation angetrieben wird, und mit einem Mittel zur Änderung der Drehrichtung versehen ist.

14. Werkzeugmaschine gemäß einem der Ansprüche 1 bis 13, in der das Profilierungsrändelrad (1) diamantenbesetzt ist, und durch den zweiten Zapfen (20), mittels einem Elektro- oder Druckluftmotor mit verstellbarer Geschwindigkeit, rotierend angetrieben wird.

15. Werkzeugmaschine gemäß einem der Ansprüche 1 bis 14, in der an der drehenden Vorrichtung (12) ein Berieselungssystem angeschlossen ist, um das stück (3) abzubrausen.

16. Werkzeugmaschine gemäß einem der Ansprüche 6 bis 15, in der das zentrale Steuerelement an ein Berechnungsmodul (7) für die Position des Stücks (3) gekoppelt ist, zum derartigen Steuern und Einstellen der ersten und zweiten Antriebsmittel, dass eine Orientierung des Stücks (3), die seine Bearbeitung entsprechend dem Programm für die gewünschte Form des Stücks erlaubt, erhalten wird.
